# FASCICULE DE BREVET EUROPEEN

(11) **EP 0 936 347 B1**
(45) Date de publication et mention de la délivrance du brevet: **19.03.2003**
(21) Numéro de dépôt: 99400340.8
(22) Date de dépôt: 12.02.1999
(51) Int. Cl.: F01M 5/00

(54) **Dispositif d'augmentation de la vitesse de montée en température de l'huille moteur**
Vorrichtung zür Erhöhung der Temperaturanstiegsgeschwindigkeit des Motoröls
Device for increasing the rate of temperature rise of the oil in a combustion engine

(30) Priorité: 16.02.1998 FR 9801808
(43) Date de publication de la demande: 18.08.1999
(73) Titulaire: AUTOMOBILES PEUGEOT, 75116 Paris (FR); AUTOMOBILES CITROEN, 92200 Neuilly-sur-Seine (FR)
(72) Inventeur: Plassat, Gabriel, 92300 Levallois-Perret (FR)
(74) Mandataire: Gendraud, Pierre

(56) Documents cités:
- DE-A- 3 729 545
- GB-A- 2 279 109
- GB-A- 2 305 467
- US-A- 4 134 380
- US-A- 5 301 642

## Description

L'invention se rapporte à un dispositif d'augmentation de la vitesse de montée en température de l'huile moteur. L'invention s'applique aux véhicules, notamment automobiles.

La consommation de carburant d'un véhicule est fonction notamment des frottements dans le moteur et donc également de la température de l'huile de lubrification du moteur. Lors, par exemple, d'un démarrage à froid, la consommation et l'usure du moteur sont importantes tant que le moteur et l'huile ne sont pas réchauffés jusqu'à leur température optimale de fonctionnement. Pour résoudre ce problème, il est connu de réchauffer l'huile du carter au moyen, par exemple, d'un thermoplongeur disposé dans le carter d'huile. Cependant, ce type de dispositif a pour inconvénient d'être coûteux et d'augmenter la consommation batterie.

Le document FR 2 423 632 enseigne un dispositif de réglage de la température de l'huile de lubrification d'un moteur comportant un carter principal d'huile contenant un collecteur d'huile. Le collecteur, qui a un volume inférieur au carter principal, récupère l'huile ayant circulé dans le moteur. Le collecteur est relié au carter principal au moyen d'une soupape à commande thermostatique. Le point d'aspiration de la pompe à huile du moteur est mis en communication, suivant la position de la soupape, soit avec le collecteur lorsque la température de l'huile est basse, soit avec le carter d'huile lorsque la température de fonctionnement est atteinte.

Cependant, ce type de dispositif est complexe, coûteux et peu fiable car il nécessite l'utilisation d'une soupape thermostatique.

Un but de la présente invention est de proposer un dispositif d'augmentation de la vitesse de montée en température de l'huile moteur comportant un carter contenant l'huile de lubrification du moteur, une bâche collectrice de l'huile ayant circulé dans le moteur, la bâche ayant un volume inférieur au carter, une pompe à huile dont le point d'aspiration est situé dans la bâche, la bâche comportant un unique orifice de mise en communication de l'huile contenue dans le carter avec l'huile contenue dans la bâche, des moyens créant une perte de charge sur le circuit de circulation de l'huile du carter vers la bâche étant prévus à l'intérieur et/ou à l'extérieur de la bâche, pour assurer, lors des démarrages, une réaspiration préférentielle de l'huile plus chaude de la bâche qui a circulé dans le moteur, tout en permettant la circulation de l'huile du carter vers le point d'aspiration en cas de baisse du niveau d'huile dans la bâche et/ou homogénéisation des températures de l'huile dans la bâche et dans le carter.

Un tel dispositif conforme au préambule de la revendication principale est connu du document DE 3 729 545. Cependant, ce dispositif n'a pas un fonctionnement satisfaisant.

Un but de l'invention est de pallier tout ou partie des inconvénients de l'art antérieur relevé ci-dessus.

A cette fin l'invention est caractérisée en ce que les moyens créant une perte de charge comportent au moins une paroi déflective située à proximité de l'orifice, de façon à former une chicane pour l'huile dans son circuit de circulation du carter vers le point d'aspiration.

Selon une autre particularité la bâche est située dans le carter, les moyens créant une perte de charge sur le circuit de circulation de l'huile du carter vers la bâche 2 sont situés au niveau et/ou à proximité de l'orifice.

Selon une autre particularité les moyens créant une perte de charge sur le circuit de circulation de l'huile du carter vers la bâche comportent une maille rapportée sur l'orifice.

Selon une autre particularité l'orifice de mise en communication de l'huile contenue dans le carter avec l'huile contenue dans la bâche est formé dans la paroi constituant le fond de la bâche.

Selon une autre particularité l'orifice de mise en communication de l'huile contenue dans le carter avec l'huile contenue dans la bâche est formé dans l'une des parois latérales de la bâche, c'est-à-dire dans l'une des parois sensiblement perpendiculaires au fond de la bâche.

Selon une autre particularité les moyens créant une perte de charge sur le circuit de circulation de l'huile du carter vers la bâche comportent deux parois déflectrices situées dans la bâche, à proximité de l'orifice, et sensiblement perpendiculaires au fond de la bâche, pour former une chicane pour l'huile dans son circuit de circulation du carter vers le point d'aspiration.

D'autres caractéristiques et avantages de l'invention apparaîtront à la lecture de la description détaillée qui va suivre, pour la compréhension de laquelle on se reportera aux dessins annexés, dans lesquels :
- la figure 1 représente schématiquement le fonctionnement du dispositif d'augmentation de la vitesse de montée en température de l'huile moteur selon l'invention, dans un premier mode de réalisation,
- la figure 2 représente partiellement et en perspective, une partie d'un moteur et du dispositif d'augmentation de la vitesse de montée en température de l'huile moteur selon un deuxième mode de réalisation de l'invention,
- la figure 3 représente schématiquement et en vue de dessus, la bâche collectrice de l'huile s'écoulant du moteur du dispositif d'augmentation de la vitesse de montée en température de l'huile moteur de la figure 2.

L'invention va à présent être décrite en référence à la figure 1.

Le dispositif d'augmentation de la vitesse de montée en température de l'huile moteur selon l'invention comprend un carter 1 contenant l'huile de lubrification du moteur et une bâche 2 collectrice, située dans le carter 1 et destinée à récupérer l'huile ayant circulé dans le moteur 4.

De manière connue, le carter 1 d'huile est fixé à la partie inférieure du carter cylindre 11. La bâche 2 collectrice, qui a un volume inférieur à celui du carter 1 d'huile, est plongée dans la réserve d'huile de ce dernier. La bâche 2 collectrice est fixée sur la partie inférieure du carter cylindre 11 par l'intermédiaire, par exemple, d'une bride 12 qui recouvre la bride 13 de fixation du carter 1 d'huile. De cette façon, toute l'huile R qui s'écoule du moteur 4 est récupérée par la bâche 2.

Le système de lubrification du moteur 4 comporte une pompe 3 à huile dont la crépine 5 d'aspiration est située dans la bâche 2. La bâche 2 comporte un orifice 6 de mise en communication de l'huile contenue dans le carter 1 avec l'huile contenue dans la bâche 2. Dans l'exemple de réalisation non limitatif de la figure 1, l'orifice 6 de mise en communication de l'huile du carter 1 avec l'huile de la bâche 2 est formé dans l'une 10 des parois latérales de la bâche 2. C'est-à-dire que l'orifice 6 est formé dans l'une des parois sensiblement perpendiculaires au fond 9 de la bâche 2.

Des moyens 7, 8A, 8B créant une perte de charge sur le circuit B de circulation de l'huile du carter 1 vers la bâche 2 sont prévus au niveau de l'orifice 6 et à l'intérieur de la bâche 2, pour assurer une réaspiration préférentielle de l'huile récupérée dans la bâche 2 lors, notamment, des démarrages. Ces moyens créant une perte de charge sur le circuit B de circulation de l'huile du carter 1 vers la bâche 2 comportent deux parois 8A, 8B déflectrices situées dans la bâche 2 et une maille 7 rapportée sur l'orifice 6.

Les deux parois 8A, 8B déflectrices sont sensiblement perpendiculaires au fond 9 de la bâche 2 et sont situées à proximité de l'orifice 6, de façon à former une chicane pour l'huile dans son circuit B de circulation du carter 2 vers le point d'aspiration de la pompe 3 à huile.

Comme représenté à la figure 1, la chicane formée par les deux parois 8A, 8B peut être "verticale". C'est-à-dire que les deux parois 8A, 8B sont décalées verticalement de façon que le circuit de circulation B de l'huile venant du carter 1 passe d'une part entre le bord inférieur d'une première 8A paroi et le fond 9 de la bâche 2, et d'autre part au-dessus de la seconde 8B paroi.

Ainsi, lors du démarrage du moteur 4, la crépine 5 de la pompe 3 à huile aspire l'huile dans la bâche 2. L'huile, chauffée notamment par les frottements des pièces moteurs, est récupérée par cette même bâche 2. Cette recirculation rapide augmente la vitesse de montée en température de l'huile de lubrification du moteur 4. Le circuit B de circulation de l'huile du carter 1 vers la bâche 2 n'est donc peu ou pas utilisé lors des démarrages et trajets courts du véhicule car les pertes de charges dans ce circuit sont supérieures à celles du circuit d'aspiration direct dans la bâche 2. Ce système de sélection de l'huile aspirée utilise donc uniquement les différences de viscosités entre l'huile froide, c'est-à-dire l'huile du carter 1, et l'huile plus chaude, c'est-à-dire l'huile de la bâche 2 qui revient du moteur 4.

Les moyens 7, 8A, 8B introduisant une perte de charge sur le circuit B de circulation de l'huile du carter 1 vers la bâche 2 permettent cependant la circulation de l'huile du carter 1 vers le point d'aspiration A de la bâche 2 en cas de baisse du niveau d'huile dans la bâche 2 et/ou homogénéisation des températures de l'huile dans la bâche 2 et dans le carter 1. De cette façon, tout risque d'endommagement du circuit de lubrification du moteur avec une huile trop chaude est évité. De même, lorsque le débit de la pompe 3 augmente du fait de l'augmentation du régime moteur l'huile peut circuler du carter 1 dans la bâche 2 pour y être aspirée.

Les figures 2 et 3 représentent un second mode de réalisation de l'invention.

A la figure 2, seule la bâche 2 collectrice est représentée à la base du moteur 4. La bâche 2 récupère les descentes d'huile C de la culasse et les descentes d'huile P des paliers, l'huile collectée par la bâche 2 étant réaspirée par la pompe 3.

La bâche 2 des figures 2 et 3 diffère de celle de la figure 1 par le fait que l'orifice 6 de mise en communication du carter 1 et de la bâche 2 est formé dans la paroi 9 constituant le fond de la bâche 2. La bâche 2 des figures 2 et 3 diffère également de celle de la figure 1 par le fait qu'elle ne comporte pas de grille rapportée sur l'orifice 6.

La bâche 2 des figures 2 et 3 constitue un réservoir formé, en vue de dessus, par une portion sensiblement rectangulaire qui se prolonge, au niveau de l'un de ses côtés, par une portion sensiblement triangulaire. Le point d'aspiration A de la pompe 3 est situé sensiblement au centre de la portion rectangulaire tandis que l'orifice 6 est situé sensiblement à l'extrémité de la partie triangulaire qui constitue l'extrémité de la bâche 2. La bride 12 de fixation de la bâche 2 sur la partie inférieure du moteur 4 forme un rebord sur le bord supérieur du réservoir constitué par la bâche 2.

Par ailleurs, les deux parois 8A, 8B déflectrices, qui sont perpendiculaires au fond 9 de la bâche 2, sont solidaires respectivement de deux parois latérales opposées de la bâche 2. Les deux parois 8A, 8B déflectrices, qui sont situées à proximité de l'orifice 6, forment une chicane pour l'huile sur son trajet vers le point d'aspiration A de la pompe symbolisé en pointillés à la figure 3. Les deux parois 8A, 8B déflectrices forment une chicane "horizontale". C'est-à-dire que, lors de sa circulation de l'orifice 6 vers le point d'aspiration A, l'huile contourne les bords libres des deux parois 8A, 8B qui sont perpendiculaires au fond 9 de la bâche 2.

On conçoit donc aisément que l'on a un dispositif d'augmentation de la vitesse de montée en température de l'huile moteur auto-régulé, fiable, d'une grande simplicité et peu coûteux.

Bien entendu, l'invention n'est pas limitée aux exemples de réalisation décrits ci-dessus. Ainsi, les moyens créant une perte de charge sur le circuit de circulation de l'huile du carter 1 vers la bâche 2 qui ont été décrits ci-dessus peuvent être remplacés par tout autre moyen équivalent. De même, ces moyens créant une perte de charge pour l'huile peuvent être disposés à l'extérieur et/ou à l'intérieur de la bâche 2 et/ou au niveau de l'orifice 6 de communication.

D'autres modifications à la portée de l'homme du métier entrent dans le cadre de l'invention.

## Revendications

1. Dispositif d'augmentation de la vitesse de montée en température de l'huile moteur comportant un carter (1) contenant l'huile de lubrification du moteur, une bâche (2) collectrice de l'huile ayant circulé dans le moteur, la bâche (2) ayant un volume inférieur au carter (1), une pompe (3) à huile dont le point d'aspiration (A) est situé dans la bâche (2), la bâche (2) comportant un unique orifice (6) de mise en communication de l'huile contenue dans le carter (1) avec l'huile contenue dans la bâche (2), des moyens (7, 8A, 8B) créant une perte de charge sur le circuit (B) de circulation de l'huile du carter (1) vers la bâche (2) étant prévus à l'intérieur et/ou à l'extérieur de la bâche (2), **caractérisé en ce que** les moyens (7, 8A, 8B) créant une perte de charge comportent au moins une paroi (8) déflectrice située à proximité de l'orifice (6), de façon à former une chicane pour l'huile dans son circuit (B) de circulation du carter (1) vers le point d'aspiration A).

2. Dispositif d'augmentation de la vitesse de montée en température de l'huile moteur selon la revendication 1, **caractérisé en ce que** la bâche (2) est située dans le carter (1), les moyens (7, 8A, 8B) créant une perte de charge sur le circuit (B) de circulation de l'huile du carter (1) vers la bâche (2) étant situés au niveau et/ou à proximité de l'orifice (6).

3. Dispositif d'augmentation de la vitesse de montée en température de l'huile moteur selon la revendication 1 ou 2 **caractérisé en ce que** les moyens (7, 8) créant une perte de charge sur le circuit (B) de circulation de l'huile du carter (1) vers la bâche (2) comportent une maille (7) rapportée sur l'orifice (6).

4. Dispositif d'augmentation de la vitesse de montée en température de l'huile moteur selon l'une quelconque des revendications 1 à 3, **caractérisé en ce que** l'orifice (6) de mise en communication de l'huile contenue dans le carter (1) avec l'huile contenue dans la bâche (2) est formé dans la paroi (9) constituant le fond de la bâche (2).

5. Dispositif d'augmentation de la vitesse de montée en température de l'huile moteur selon l'une quelconque des revendications 1 à 4 **caractérisé en ce que** l'orifice (6) de mise en communication de l'huile contenue dans le carter (1) avec l'huile contenue dans la bâche (2) est formé dans l'une (10) des parois latérales de la bâche (2), c'est-à-dire dans l'une des parois sensiblement perpendiculaires au fond (9) de la bâche (2).

6. Dispositif d'augmentation de la vitesse de montée en température de l'huile moteur selon l'une quelconque des revendications 1 à 5 **caractérisé en ce que** les moyens créant une perte de charge sur le circuit (B) de circulation de l'huile du carter (1) vers la bâche (2) comportent deux parois (8A, 8B) déflectrices situées dans la bâche (2), à proximité de l'orifice (6), et sensiblement perpendiculaires au fond (9) de la bâche (2), pour former une chicane pour l'huile dans son circuit (B) de circulation du carter (2) vers le point d'aspiration (A).

## Claims

1. Device for increasing the rate of increase in temperature of engine oil, comprising a sump (1) containing the engine lubricating oil, a tray (2) collecting the oil which has flowed through the engine, the tray (2) having a volume less than the sump (1), an oil pump (3) the pick-up point (A) of which lies in the tray (2), the tray (2) having a single orifice (6) for placing the oil contained in the sump (1) in communication with the oil contained in the tray (2), means (7, 8A, 8B) creating a pressure drop across the oil circulation circuit (B) from the sump (1) to the tray (2) being provided inside and/or outside the tray (2), **characterized in that** the means (7, 8A, 8B) creating a pressure drop comprise at least one deflector wall (8) situated near the orifice (6) so as to form a chicane for the oil in its circuit (B) circulating from the sump (1) towards the pick-up point (A) .

2. Device for increasing the rate of increase in temperature of engine oil according to Claim 1, **characterized in that** the tray (2) is situated inside the sump (1), the means (7, 8A, 8B) creating a pressure drop in the oil circulation circuit (B) from the sump (1) to the tray (2) being situated at and/or near the orifice (6).

3. Device for increasing the rate of increase in temperature of engine oil according to Claim 1 or 2, **characterized in that** the means (7, 8) creating a pressure drop in the oil circulation circuit (B) from the sump (1) to the tray (2) comprise a mesh (7) attached over the orifice (6).

4. Device for increasing the rate of increase in temperature of engine oil according to any one of Claims 1 to 3, **characterized in that** the orifice (6) placing the oil contained in the sump (1) in communication with the oil contained in the tray (2) is formed in the wall (9) that forms the bottom of the tray (2).

5. Device for increasing the rate of increase in temperature of engine oil according to any one of Claims 1 to 4, **characterized in that** the orifice (6) placing oil contained in the sump (1) in communication with the oil contained in the tray (2) is formed in one (10) of the side walls of the tray (2), that is to say in one of the walls which are roughly perpendicular to the bottom (9) of the tray (2).

6. Device for increasing the rate of increase in temperature of engine oil according to any one of Claims 1 to 5, **characterized in that** the means creating a pressure drop on the oil circulation circuit (B) from the sump (1) to the tray (2) comprise two deflector walls (8A, 8B) situated in the tray (2) near the orifice (6) and more or less perpendicular to the bottom (9) of the tray (2), so as to form a chicane for the oil in its circuit (B) circulating from the sump (2) towards the pick-up point (A).

## Patentansprüche

1. Vorrichtung zur Erhöhung der Temperaturanstiegsgeschwindigkeit des Motoröls, mit einer Schmieröl für den Motor enthaltenden Ölwanne (1), einem Behälter (2) zum Auffangen des Öls, das im Motor zirkuliert hat, wobei der Behälter (2) ein kleineres Volumen als die Ölwanne (1) besitzt, und einer Ölpumpe (3), deren Saugstelle (A) sich im Behälter (2) befindet, wobei der Behälter (2) eine einzige Öffnung (6) zur Herstellung einer Verbindung zwischen dem in der Ölwanne (1) enthaltenen Öl und dem im Behälter (2) enthaltenen Öl umfasst, wobei Mittel (7, 8A, 8B), die einen Druckverlust am Ölzirkulationskreislauf (B) der Ölwanne (1) zum Behälter (2) hin erzeugen, im Innern des Behälters (2) und/oder außerhalb davon vorgesehen sind, **dadurch gekennzeichnet, dass** die einen Druckverlust erzeugenden Mittel (7, 8A, 8B) mindestens eine Ablenkwand (8) umfassen, die sich in der Nähe der Öffnung (6) befindet und so eine Prallfläche für das Öl in seinem Zirkulationskreislauf (B) der Ölwanne (1) zur Saugstelle (A) bildet.

2. Vorrichtung zur Erhöhung der Temperaturanstiegsgeschwindigkeit des Motoröls nach Anspruch 1, **dadurch gekennzeichnet, dass** sich der Behälter (2) in der Ölwanne (1) befindet, wobei sich die Mittel (7, 8A, 8B), die einen Druckverlust am Zirkulationskreislauf (B) des Öls der Ölwanne (1) zum Behälter (2) hin erzeugen, an und/oder in der Nähe der Öffnung (6) befinden.

3. Vorrichtung zur Erhöhung der Temperaturanstiegsgeschwindigkeit des Motoröls nach Anspruch 1 oder 2, **dadurch gekennzeichnet, dass** die Mittel (7, 8), die einen Druckverlust am Zirkulationskreislauf (B) des Öls der Ölwanne (1) zum Behälter (2) hin erzeugen, ein an der Öffnung (6) angebrachtes Netz (7) umfassen.

4. Vorrichtung zur Erhöhung der Temperaturanstiegsgeschwindigkeit des Motoröls nach einem der Ansprüche 1 bis 3, **dadurch gekennzeichnet, dass** die Öffnung (6) zur Herstellung einer Verbindung zwischen dem in der Ölwanne (1) enthaltenen Öl und dem im Behälter (2) enthaltenen Öl in der den Boden des Behälters (2) bildenden Wand (9) ausgebildet ist.

5. Vorrichtung zur Erhöhung der Temperaturanstiegsgeschwindigkeit des Motoröls nach einem der Ansprüche 1 bis 4, **dadurch gekennzeichnet, dass** die Öffnung (6) zur Herstellung einer Verbindung zwischen dem in der Ölwanne (1) enthaltenen Öl und dem im Behälter (2) enthaltenen Öl in einer (10) der Seitenwände des Behälters (2), das heißt in einer der im Wesentlichen senkrecht zum Boden (9) des Behälters (2) verlaufenden Wände, ausgebildet ist.

6. Vorrichtung zur Erhöhung der Temperaturanstiegsgeschwindigkeit des Motoröls nach einem der Ansprüche 1 bis 5, **dadurch gekennzeichnet, dass** die Mittel, die einen Druckverlust am Zirkulationskreislauf (B) des Öls der Ölwanne (1) zum Behälter (2) hin erzeugen, zwei Ablenkwände (8A, 8B) umfassen, die sich im Behälter (2) in der Nähe der Öffnung (6) befinden und im Wesentlichen senkrecht zum Boden (9) des Behälters (2) verlaufen und so eine Prallfläche für das Öl in seinem Zirkulationskreislauf (B) der Ölwanne (1) zur Saugstelle (A) hin bilden.
